# EUROPÄISCHE PATENTSCHRIFT

(11) **EP 3 228 297 B1**
(45) Veröffentlichungstag und Bekanntmachung des Hinweises auf die Patenterteilung: **17.07.2019**
(21) Anmeldenummer: 16192449.3
(22) Anmeldetag: 05.10.2016
(51) Int. Cl.: A61H 19/00, A61H 9/00

(54) **DRUCKWELLENMASSAGEGERÄT**
PRESSURE WAVES MASSAGE APPARATUS
APPAREIL DE MASSAGE À ONDES DE PRESSION

(30) Priorität: 04.04.2016 DE 102016106120; 12.05.2016 EP 16169444
(43) Veröffentlichungstag der Anmeldung: 11.10.2017
(62) Teilanmeldung aus: 19173156.1
(73) Patentinhaber: EIS GmbH, 33609 Bielefeld (DE)
(72) Erfinder:
(74) Vertreter: Eisenführ Speiser

(56) Entgegenhaltungen:
- WO-A1-2014/081600
- WO-A1-2015/039787
- CH-A- 329 193
- CN-Y- 2 153 351
- US-A- 1 882 040
- US-A- 3 818 904
- US-A- 5 377 701
- US-A1- 2004 102 822
- US-A1- 2008 275 386
- US-A1- 2008 304 984
- US-B1- 6 733 438

## Beschreibung

Die Erfindung betrifft ein Druckwellenmassagegerät für die Klitoris, mit einer Druckfelderzeugungseinrichtung, die mindestens einen Hohlraum mit einem ersten Ende und einem dem ersten Ende gegenüberliegenden und vom ersten Ende entfernt gelegenen zweiten Ende aufweist, wobei der Hohlraum von einer seine beiden Enden miteinander verbindenden Seitenwandung begrenzt wird und das erste Ende mit einer Öffnung zum Aufsetzen auf die Klitoris versehen ist, und einer Antriebseinrichtung, die ausgebildet ist, eine Änderung des Volumens des mindestens einen Hohlraumes zwischen einem Minimalvolumen und einem Maximalvolumen derart zu bewirken, dass in der Öffnung ein stimulierendes Druckfeld erzeugt wird.

Ein Gerät der eingangs genannten Art ist beispielsweise aus der DE 10 2013 110 501 A1 und der parallelen WO 2015/039787 A1 bekannt. Bei diesem bekannten Gerät wird der Hohlraum von einer ersten Kammer und einer zweiten Kammer gebildet. Die zweite Kammer weist eine Öffnung zum Aufsetzen auf ein Körperteil bzw. auf eine erogene Zone auf. Die beiden Kammern sind über einen engen Verbindungskanal miteinander verbunden. Die Antriebseinrichtung ist so ausgebildet, dass sie nur das Volumen der ersten Kammer verändert, und zwar derart, dass über den Verbindungskanal in der zweiten Kammer ein stimulierendes Druckfeld erzeugt wird. Diese bekannte Konstruktion hat jedoch erhebliche Nachteile. Eine Benutzung mit Gleitgel oder unter Wasser ist nicht möglich, da das Gleitgel oder das Wasser im engen Verbindungskanal dessen Drosselwirkung so stark erhöht, dass die Antriebseinrichtung abgewürgt wird. Außerdem erfüllt das bekannte Gerät nicht die strengen Anforderungen an die notwendige Hygiene, da der Verbindungskanal aufgrund seines sehr geringen Querschnittes eine Reinigung der innen liegenden ersten Kammer verhindert, sodass sich dort Schmutz und Bakterien ansammeln können, die dann nicht wieder entfernt werden können.

Es ist eine Aufgabe der vorliegenden Erfindung, ein Druckwellenmassagegerät der eingangs genannten Art mit einer einfachen und zugleich wirkungsvollen Konstruktion vorzuschlagen, die außerdem den strengen Anforderungen an die Hygiene genügt.

Gelöst wird diese Aufgabe mit einem Druckwellenmassagegerät für die Klitoris, mit einer Druckfelderzeugungseinrichtung, die mindestens einen Hohlraum mit einem ersten Ende und einem dem ersten Ende gegenüberliegenden und vom ersten Ende entfernt gelegenen zweiten Ende aufweist, wobei der Hohlraum von einer seine beiden Enden miteinander verbindenden Seitenwandung begrenzt wird und das erste Ende mit einer Öffnung zum Aufsetzen auf die Klitoris versehen ist, und einer Antriebseinrichtung, die ausgebildet ist, eine Änderung des Volumens des mindestens einen Hohlraumes zwischen einem Minimalvolumen und einem Maximalvolumen derart zu bewirken, dass in der Öffnung ein stimulierendes Druckfeld erzeugt wird dadurch gekennzeichnet, dass der Hohlraum von einer einzigen durchgehenden Kammer gebildet ist, die den Hohlraum begrenzende und seine beiden Enden miteinander verbindende Seitenwandung der Kammer frei von Unstetigkeitsstellen ist, der Hohlraum der Kammer an seinem zweiten Ende mit einer flexiblen Membran verschlossen ist, die sich im Wesentlichen über den gesamten Querschnitt des Hohlraumes erstreckt und von der Antriebseinrichtung abwechselnd in Richtung auf die Öffnung und in hierzu entgegengesetzter Richtung bewegt wird, und das Verhältnis von Volumenänderung zum Minimalvolumen nicht kleiner als 1/10 und nicht größer als 1 ist

Demnach zeichnet sich die Erfindung durch eine Einkammer-Lösung aus, deren Vorteile in einem einfacheren Aufbau, einer verbesserten Hygiene, insbesondere aufgrund einer leichteren Ausspülbarkeit des erfindungsgemäßen nur von einer einzigen Kammer gebildeten Hohlraumes, und in der einfachen Benutzbarkeit mit Gleitgel oder unter Wasser besteht.

Des Weiteren soll erfindungsgemäß das Verhältnis von Minimalvolumen zur Volumenänderung nicht größer als 10, da gefunden wurde, dass ansonsten die Saugwirkung zu gering wird. Dabei ist die Volumenänderung die Differenz zwischen Maximal- und Minimalvolumen. Als Volumen des Hohlraumes wird dasjenige Volumen der Kammer definiert, das im Bereich der Öffnung an einer virtuellen planen Fläche endet, die die Öffnung imaginär verschließt.

Ferner soll das Verhältnis von Minimalvolumen zur Volumenänderung nicht kleiner als 1 sein, da erfindungsgemäß gefunden wurde, dass ansonsten zum einen der Leistungsbedarf der Antriebseinrichtung zu groß wird und zum anderen ein zu starker und ggf. schmerzhafter Unterdruck an der Öffnung entsteht.

Bei Verwendung einer von der Antriebseinrichtung in eine reziproke Bewegung zu versetzenden flexiblen Membran zur abwechselnden Erzeugung von Unter- und Überdrücken wird das Minimalvolumen des Hohlraumes als das Volumen definiert, wenn die Öffnung des Hohlraumes imaginär mit einer virtuellen planen Fläche verschlossen ist und sich die Membran in einem Betriebszustand bzw. einer Position mit dem geringsten Abstand zur Öffnung befindet. Demgegenüber wird das Maximalvolumen des Hohlraumes der Kammer als das Volumen definiert, wenn die Öffnung des Hohlraumes imaginär mit einer virtuellen planen Fläche verschlossen ist und sich die Membran in einem Betriebszustand bzw. einer Position mit dem größten Abstand zur Öffnung befindet.

Für die Erzielung einer gleichmäßigen, ungehinderten und somit wirkungsvollen Luftströmung ist es erfindungsgemäß vorgesehen, dass die den Hohlraum begrenzende und seine beiden Enden miteinander verbindende Seitenwandung der Kammer frei von Unstetigkeitsstellen ist.

Dadurch, dass erfindungsgemäß der Hohlraum der Kammer an seinem inneren zweiten Ende mit einer flexiblen Membran verschlossen ist, die sich im Wesentlichen über den gesamten Querschnitt des Hohlraumes erstreckt und von der Antriebseinrichtung abwechselnd in Richtung auf die Öffnung und in hierzu entgegengesetzter Richtung bewegt wird, lässt sich auf besonders einfache und zugleich wirkungsvolle Weise das stimulierende Druckfeld im Hohlraum der erfindungsgemäß vorgesehenen einzigen Kammer erzeugen.

Bevorzugte Ausführungen und Weiterbildungen der Erfindung sind in den abhängigen Ansprüchen angegeben.

Bevorzugt kann das Verhältnis von Volumenänderung zum Minimalvolumen auch nicht kleiner als 1/8 und/oder auch nicht größer als 1/2 sein. Vorzugsweise ist die Membran aus Silikon hergestellt.

Zweckmäßigerweise kann der Hohlraum der Kammer die Form eines durchgehenden Rohres aufweisen.

Es hat sich als besonders vorteilhaft herausgestellt, bevorzugt das Verhältnis der quer zu seiner Längserstreckung definierten Breite des Hohlraumes der Kammer zur in Richtung seiner Längserstreckung definierten Länge des Hohlraumes der Kammer zwischen 0,1 und 1,0, vorzugsweise zwischen 0,2 und 0,6, insbesondere zwischen 0,38 und 0,4, zu dimensionieren.

Aus Hygienegründen ist es des Weiteren von Vorteil, wenn bevorzugt der die Öffnung enthaltende Abschnitt der Kammer als auswechselbare Tülle vorgesehen ist, deren innere Seitenwandung einen zur Öffnung führenden Abschnitt der Seitenwandung des Hohlraumes bildet. Zweckmäßigerweise sollte die Tülle aus flexiblem Material, vorzugsweise aus Silikon, hergestellt sein.

Bei einer Weiterbildung der zuvor angegebenen bevorzugten Ausführung bildet die innere Seitenwandung der Tülle eine im Wesentlichen durchgehende, das erste Ende mit dem zweiten Ende des Hohlraumes und somit die Öffnung der Tülle mit der Membran verbindende Seitenwandung des Hohlraumes und die Tülle zusammen mit der Membran gemeinsam ein einstückiges Bauteil. Eine solche bevorzugte Weiterbildung bietet aufgrund der einstückigen Verbindung von Tülle und Membran eine besonders einfach herzustellende Konstruktion und hat auch zusätzliche hygienische Vorteile, da sich das gesamte Bauteil aus Membran und Tülle auswechseln lässt, was nur mit der erfindungsgemäß realisierten Einkammer-Lösung möglich ist.

Vorzugsweise sollte das Druckfeld aus einem Muster von relativen Unter- und Überdrücken bestehen, welche auf einen Referenzdruck, vorzugsweise auf den Normaldruck, aufmoduliert sind. Zweckmäßigerweise ist der Betrag des relativen Überdruckes, bezogen auf den Normaldruck, kleiner als der Betrag des relativen Unterdruckes, bezogen auf den Normaldruck, und beträgt vorzugsweise nicht mehr als 10% des Betrages des relativen Unterdruckes. Denn es ist gefunden worden, dass unter normalen Anwendungsbedingungen, wenn das Druckwellenmassagegerät beim Aufsetzen mit seiner Öffnung auf das zu stimulierende Körperteil durch keine allzu starken Anpressdrücke beaufschlagt wird, eventuell auftretende relative Überdrücke weitgehend entweichen können, so dass bereits aus diesen eher tatsächlichen Erwägungen der Fokus auf ein überwiegend im Unterdruckbereich zu modulierendes Druckfeld zu richten ist. Aus diesem Grunde ist es alternativ auch denkbar, dass das Druckfeld aus einem Muster nur von relativen Unterdrücken besteht, welche auf einen Referenzdruck, vorzugsweise auf den Normaldruck, aufmoduliert sind. Bei einer weiteren bevorzugten Weiterbildung wird das Druckfeld mit einem im Wesentlichen sinusförmig-periodischen Druckverlauf erzeugt, wozu die Antriebseinrichtung eine regelmäßige Änderung des Volumens des Hohlraumes, beispielsweise mit Hilfe einer Exzentermechanik, bewirken muss.

Vorzugsweise kann eine Steuerungseinrichtung vorgesehen sein, die die Antriebseinrichtung ansteuert und mindestens ein Bedienmittel aufweist, durch das eine jeweilige Modulation des Druckfeldes veränderbar ist.

Zweckmäßigerweise sollte das Gerät als, vorzugsweise mit einer Batterie betriebenes, Handgerät ausgebildet sein.

Nachfolgend wird ein bevorzugtes Ausführungsbeispiel der Erfindung anhand der beiliegenden Zeichnungen näher erläutert. Es zeigen:
- Fig. 1: eine perspektivische Seitenansicht des erfindungsgemäßen Druckwellenmassagegerätes gemäß einer bevorzugten Ausführungsform;
- Fig. 2: eine Vorderansicht des Druckwellenmassagegerätes von Fig. 1;
- Fig. 3: einen Längsschnitt durch das Druckwellenmassagegerät von Fig. 1;
- Fig. 4: einen vergrößerten Ausschnitt der Längsschnittsdarstellung von Fig. 3 im Kopfbereich des Druckwellenmassagegerätes von Fig. 1; und
- Fig. 5: einen mit dem Druckwellenmassagegerät von Fig. 1 erzeugten bevorzugten Druckwellenverlauf.

Das in den Figuren in einer bevorzugten Ausführungsform gezeigte Druckwellenmassagegerät 1 weist ein längliches Gehäuse 2 mit einem ersten Endabschnitt 2a, einem gegenüberliegenden zweiten Endabschnitt 2b und einem dazwischenliegenden mittleren Abschnitt 2c auf. Bevorzugt ist das Gehäuse aus Kunststoff hergestellt. Wie die Figuren 1 bis 3 erkennen lassen, sind im dargestellten Ausführungsbeispiel die beiden Endabschnitte 2a und 2b abgerundet und verjüngen sich ein wenig zum mittleren Abschnitt 2c hin, der etwas schlanker ausgeführt ist. Am ersten Endabschnitt 2a des Gehäuses 2 ist ein sich quer zur Längserstreckung des Gehäuses 2 erstreckender vorspringender Fortsatz 4 angeformt und bildet zusammen mit dem ersten Endabschnitt 2a des Gehäuses 2 einen Kopf des Druckwellenmassagegerätes 1, während der zweite Endabschnitt 2b des Gehäuses 2 bevorzugt als Griff dient, um das Druckwellenmassagegerät 1 während der nachfolgend noch näher zu beschreibenden Anwendung zu halten.

Wie Fig. 1 des Weiteren erkennen lässt, ist das Gehäuse 2 in Richtung seiner Längserstreckung aus zwei Halbschalen zusammengesetzt, von denen die eine Halbschale mit dem erwähnten Fortsatz 4 versehen ist. Die beiden in den Figuren nicht näher gekennzeichneten Halbschalen des Gehäuses 2 sind bevorzugt miteinander verklebt; alternativ ist es aber beispielsweise auch denkbar, die beiden Halbschalen des Gehäuses 2 auf andere Weise miteinander zu verbinden, und zwar beispielsweise mithilfe von Schrauben oder an deren Innenseiten angebrachten Arretierungsmitteln.

Wie insbesondere die Figuren 1, 3 und 4 zeigen, sitzt auf dem Fortsatz 4 eine Tülle 6, die eine Öffnung enthält, welche in den Figuren 2 bis 4 erkennbar und mit dem Bezugszeichen "8" gekennzeichnet ist. Bevorzugt besteht die Tülle 6 aus einem weichen bzw. flexiblen Kunststoffmaterial wie insbesondere einem Silikonmaterial.

In dem von dem ersten Endabschnitt 2a des Gehäuses 2 und dem Fortsatz 4 gebildeten Kopf des Druckwellenmassagegerätes 1 ist eine Druckwellenerzeugungseinrichtung 10 untergebracht, mit deren Hilfe in der Öffnung 8 ein stimulierendes Druckfeld erzeugt wird. Wie insbesondere Fig. 4 im Einzelnen erkennen lässt, weist die Druckfelderzeugungseinrichtung 10 einen Hohlraum 12 mit einem äußeren ersten Ende 12a und einem dem ersten Ende 12a gegenüberliegenden und vom ersten Ende 12a entfernt gelegenen inneren zweiten Ende 4b auf, wobei das erste Ende 4a gleichzeitig auch die Öffnung 8 in der Tülle 6 bildet. Der Hohlraum 12 wird von einer einzigen durchgehenden Kammer 14 gebildet und von einer seine beiden Enden 12a, 12b miteinander verbindenen Innen- bzw. Seitenwandung 12c begrenzt. Wie die Figuren 3 und 4 erkennen lassen, weist die Tülle einen äußeren Abschnitt 6a, mit dem sie am Fortsatz 4 abnehmbar befestigt ist und einen inneren Abschnitt 6b auf, wobei der äußere Abschnitt 6a und der innere Abschnitt 6b der Tülle 6 im Bereich der Öffnung 8 miteinander verbunden sind. Der innere Abschnitt 6b der Tülle 6 ist nach Art einer Hülse ausgebildet und begrenzt einen zu seinem äußeren ersten Ende 12a führenden äußeren Abschnitt des Hohlraumes 12. Somit bildet die Innenwandung des hülsenförmigen inneren Abschnittes 6b der Tülle 6 gleichzeitig einen zur Öffnung 8 führenden äußeren Abschnitt 12c1 der Innen- bzw. Seitenwandung 12c des Hohlraumes 12. Ferner wird im dargestellten Ausführungsbeispiel der Hohlraum 12 von einem innen liegenden ringförmigen Element 16 begrenzt, dessen Innenwandung gleichzeitig den übrigen inneren Abschnitt 12c2 der Seitenwandung 12c des Hohlraumes 12 bildet. Demnach ist im dargestellten Ausführungsbeispiel die durchgehende einzige Kammer 14 aus dem hülsenförmigen inneren Abschnitt 6b der Tülle 6 und dem ringförmigen Element 16 zusammengesetzt.

Alternativ ist es aber auch beispielsweise denkbar, dass ringförmige Element 16 wegzulassen und stattdessen den hülsenförmigen inneren Abschnitt 6b der Tülle 6 bis zur Membran 18 zu verlängern und mit der Membran 18 zu einem gemeinsamen einstückigen Bauteil zusammenzufügen, so dass die Innenwandung des hülsenförmigen inneren Abschnittes 6b der Tülle 6 in diesem Fall die gesamte Seitenwandung 12c des Hohlraumes 12 bilden würde.

Wie die Figuren 3 und 4 des Weiteren erkennen lassen, ist die Anordnung von Tülle 6 und ringförmigem Element 16 derart getroffen, dass der erste Abschnitt 12c1 des Hohlraumes 12 mit dem zweiten Abschnitt 12c2 des Hohlraumes 12 fluchtet, sodass die Seitenwandung 12c des Hohlraumes 12 frei von Unstetigkeitsstellen ist. Der Hohlraum 12 der Kammer 14 weist im Wesentlichen die Form eines Rotationskörpers mit einem kreisförmigen Querschnitt auf, wobei der quer zu seiner Länge L zwischen seinen beiden Enden 12a, 12b definierte Querschnitt des Hohlraumes 12 im dargestellten Ausführungsbeispiel im Wesentlichen über die gesamte Länge L zwischen seinen beiden Enden 12a, 12b nahezu gleichbleibend ist und sich nur geringfügig zur Öffnung 8 hin erweitert, sodass auch der Öffnungsquerschnitt der Öffnung 8 annähernd dem Querschnitt des Hohlraumes 12 entspricht. Alternativ ist es aber auch denkbar, beispielsweise den Hohlraum 12 mit einem elliptischen Querschnitt zu versehen. Somit bildet die Kammer 14 ein durchgehendes Rohr mit nahezu über seine gesamte Länge gleichbleibendem Querschnitt, wobei im dargestellten Ausführungsbeispiel der Hohlraum in Richtung seiner Länge L etwa quer zur Längserstreckung des Gehäuses 2 orientiert ist.

Im dargestellten Ausführungsbeispiel beträgt das Verhältnis der quer zu seiner Längserstreckung definierten Breite des Hohlraumes 12 zur in Richtung seiner Längserstreckung definierten Länge L des Hohlraumes 12 etwa 0,39. Es sind aber auch andere Werte für das Verhältnis von Durchmesser oder Breite zu Länge des Hohlraumes 12 der Kammer 14 zwischen 0,1 und 1,0 denkbar.

Wie die Figuren 3 und 4 ferner erkennen lassen, ist der Hohlraum 12 an seinem inneren zweiten Ende 12b mit einer, bevorzugt aus Silikon hergestellten, flexiblen Membran 18 verschlossen, die sich über den gesamten Querschnitt des Hohlraumes 12 erstreckt und über eine Mechanik 20 von einem Antriebsmotor 22 angetrieben wird. Dabei ist die Mechanik 20 so ausgebildet, dass die Drehbewegung der Ausgangswelle 22a des Antriebsmotors 22 in eine reziproke Längsbewegung umgewandelt wird, wodurch die Membran 18 in eine Bewegung quer zu der von ihr aufgespannten Ebene abwechselnd in Richtung auf die Öffnung 8 und in hierzu entgegengesetzter Richtung versetzt wird. Auf diese Weise wird das Volumen des Hohlraumes 12 der Kammer 14 in Abhängigkeit von der Drehung der Ausgangswelle 22a des Antriebsmotors 22 verändert. Bevorzugt weist die Mechanik 20 einen Exzenter oder eine Pleuelstange auf, um die Drehbewegung der Ausgangswelle 22a des Antriebsmotors 22 in eine reziproke Längsbewegung zur reziproken Auslenkung der Membran 18 umzuwandeln. Grundsätzlich sind aber auch andere Antriebsarten denkbar, die eine Auslenkung der Membran 18 zur Volumenänderung des Hohlraumes 12 bewirken. Die reziproke Bewegung der Membran 18 bewirkt dadurch eine Änderung des Volumens des Hohlraumes 12 zwischen einem Minimalvolumen und einem Maximalvolumen, sodass in der Öffnung 8 ein stimulierendes Druckfeld erzeugt wird. Dies kann beispielsweise auch elektromagnetisch, piezoelektrisch, pneumatisch oder hydraulisch erfolgen. Jedoch muss die Anordnung derart getroffen sein, dass das Verhältnis von Volumenänderung zu Minimalvolumen nicht kleiner als 1/10 und bevorzugt nicht kleiner als 1/8 ist, sodass das Verhältnis von Minimalvolumen zur Volumenänderung nicht größer als 10 und bevorzugt nicht größer als 8 ist, da ansonsten während der Bewegung der Membran 18 in Richtung von der Öffnung 8 weg die Saugwirkung zu gering wird. Ferner ist erfindungsgemäß die Anordnung auch noch so getroffen, dass das Verhältnis von Volumenänderung zum Minimalvolumen nicht größer als 1 und bevorzugt nicht größer als 1/2 ist, sodass das Verhältnis von Minimalvolumen zur Volumenänderung nicht kleiner als 1 und bevorzugt nicht kleiner als 2 ist, da ansonsten zum einen der Leistungsbedarf des Antriebsmotors 22 zu groß wird und zum anderen ein zu starker Unterdruck während der Bewegung der Membran 18 in Richtung von der Öffnung 8 weg entsteht. Auf diese Weise werden mithilfe der vom Antriebsmotor 22 angetriebenen flexiblen Membran 18 abwechselnd Unter- und Überdrücke im Hohlraum 12 der Kammer 14 erzeugt.

Als Volumen des Hohlraumes 12 wird dasjenige Volumen der Kammer 14 definiert, das im Bereich der Öffnung 8 an einer virtuellen planen Fläche endet, die die Öffnung 8 imaginär verschließt, wenn sich die Membran 18 in ihrer Null- bzw. Mittelstellung befindet. Das Minimalvolumen des Hohlraumes 12 wird dadurch definiert, dass die Öffnung 8 des Hohlraumes 12 imaginär mit einer virtuellen planen Fläche verschlossen ist und sich die Membran 18 in einer Position mit dem geringsten Abstand zur Öffnung 8 und somit in ihrem maximal in Richtung auf die Öffnung 8 ausgelenkten Zustand befindet. Das Maximalvolumen des Hohlraumes 12 wird dadurch definiert, dass die Öffnung 8 des Hohlraumes 12 imaginär mit einer virtuellen planen Fläche verschlossen ist und sich die Membran 18 in einer Position mit dem größten Abstand zur Öffnung 8 und somit in einem von der Öffnung 8 weg gerichteten maximal ausgelenkten Zustand befindet.

Wie die Figuren 3 und 4 ferner erkennen lassen, ist der Antriebsmotor 22, bei dem es sich im beschriebenen Ausführungsbeispiel um einen Elektromotor handelt, über ein elektrisches Kabel 24 an eine elektronische Steuerungsschaltungsplatine 26 angeschlossen, die den Antriebsmotor 22 ansteuert. Wie Fig. 3 des Weiteren erkennen lässt, ist an die Steuerungsschaltungsplatine 26 über ein elektrisches Kabel 28 eine Batterie 30 angeschlossen, die den Antriebsmotor 22 und die Steuerungsschaltungsplatine 26 mit der notwendigen elektrischen Energie versorgt. Bei der Batterie 30 kann es sich wahlweise um eine nicht wieder aufzuladende Batterie oder um einen wiederaufladbaren Akkumulator handeln. Während sich im dargestellten Ausführungsbeispiel der Antriebsmotor 22 im Verbindungsbereich zwischen dem schlanken mittleren Abschnitt 2c des Gehäuses 2 und dem ersten Endabschnitt 2a des Gehäuses 2 und somit benachbart zu dem vom ersten Endabschnitt 2a des Gehäuses 2 und dem Fortsatz 4 gebildeten Kopf des Druckwellenmassagegerätes 1 befindet, ist die Batterie 30 im zweiten Endabschnitt 2b des Gehäuses 2 angeordnet, wodurch das Gehäuse 2 gut ausbalanciert ist, wenn das Druckwellenmassagegerät 1 vom Benutzer in der Hand gehalten wird.

Wie die Figuren 1 und 3 ferner erkennen lassen, ist ein Einschaltknopf 32 vorgesehen, der sich zum Ein- und Ausschalten des Druckwellenmassagegerätes 1 von der Außenseite des Gehäuses 2 betätigen lässt und im schlanken mittleren Abschnitt 2c des Gehäuses 2 angeordnet ist. Ebenfalls ist im schlanken mittleren Abschnitt 2c des Gehäuses 2 ein von außen zu betätigender Taster 34, mit dem sich verschiedene Betriebszustände des Druckwellenmassagegerätes 1 einstellen lassen, und eine bevorzugt als Leuchtdiode ausgebildete und von außen sichtbare Kontrollleuchte 36 angeordnet. Der Einschaltknopf 32 und der Taster 34 sind direkt auf der unterhalb der Wand des Gehäuses 2 befestigten Steuerungsschaltungsplatine 26 angeordnet, während die Kontrollleuchte 36 über ein in den Figuren nicht dargestelltes elektrisches Kabel an die Steuerungsschaltungsplatine 26 angeschlossen ist.

Zusätzlich zur Ansteuerung des Antriebsmotors 22 übernimmt im dargestellten Ausführungsbeispiel die elektronische Steuerungsschaltungsplatine 26 auch noch das Lademanagement der Batterie 30. Hierzu ist die Steuerungsschaltungsplatine 26 über ein elektrisches Kabel 38 an Ladekontakten 40 angeschlossen, die an der Stirnseite des zweiten Endabschnittes 2b des Gehäuses 2 angeordnet und von außen zugänglich sind, wie die Figuren 1 bis 3 erkennen lassen. An diese Anschlusskontakte 40 lässt sich ein in den Figuren nicht dargestelltes externes Ladegerät über einen Stecker mit magnetischen Steckkontakten anschließen, welche zur Herstellung einer elektrischen Verbindung aufgrund von Magnetkräften in Berührung mit den Anschlusskontakten 40 bringbar sind.

Das beschriebene Druckwellenmassagegerät 1 ist als Handgerät ausgeführt und wird für die Anwendung mit der Tülle 6 auf ein in den Figuren nicht dargestelltes, zu stimulierendes Körperteil so aufgesetzt, dass es im Bereich der Öffnung 8 von der Tülle 6 im Wesentlichen umschlossen wird. Im Betrieb des Druckwellenmassagegerätes 1 wird dann das zu stimulierende Körperteil durch die reziproke Bewegung der Membran 18 abwechselnd unterschiedlichen Luftdrücken ausgesetzt. Unter normalen Anwendungsbedingungen, wenn nach Auflegen des Druckwellenmassagegerätes 1 mit seiner Tülle 6 auf das zu stimulierende Körperteil keine allzu starken Anpressdrücke ausgeübt werden, entweichen weitgehend eventuelle relative Überdrücke, die während der jeweiligen Bewegung der Membran 18 in Richtung auf die Öffnung 8 entstehen können, sodass sich deshalb im Wesentlichen das in Fig. 5 gezeigte Muster eines modulierten relativen Unterdruckes gegenüber dem normalen Luftdruck P₀ ergibt. Dabei können dennoch, wie der Druckverlauf von Fig. 5 erkennen lässt, im Maximum relative Überdrücke gegenüber dem Normaldruck P₀ auftreten, welche jedoch wesentlich geringer als die Minima des relativen Unterdrucks sind. Gewöhnlich beträgt der Betrag des relativen Überdruckes, bezogen auf den Normaldruck P₀, nicht mehr als 10% des Betrages des relativen Unterdruckes, bezogen auf den Normaldruck P₀. Alternativ ist es aber auch durchaus denkbar, dass das Druckfeld nur aus einem Muster von relativen Unterdrücken besteht, welche auf den Normaldruck P₀ (sozusagen von unten) aufmoduliert sind. Insbesondere wenn die Mechanik 20 einen Exzenter aufweist, ergibt sich der in Fig. 5 gezeigte sinusförmigperiodische Druckverlauf.

Da, wie weiter oben bereits beschrieben, der Querschnitt des Hohlraumes 12 der Kammer 14 im Wesentlichen über die gesamte Länge L nahezu gleichbleibend ist, führt dies im Betrieb dazu, dass die Luftströmungsgeschwindigkeit über die gesamte Länge L des Hohlraumes 12 im Wesentlichen gleichbleibend ist. Auf diese Weise lässt sich ein besonders wirkungsvoller Luftstrom für eine effektive Stimulierung des zu stimulierenden Körperteils bei verhältnismäßig geringem Energieverbrauch des Antriebsmotors 22 erzeugen.

Die Steuerungsschaltungsplatine 26 weist bevorzugt einen in den Figuren nicht dargestellten Speicher auf, in dem verschiedene Modulationsmuster hinterlegt sind. Durch entsprechende Bedienung des Tasters 34 kann ein gewünschtes Modulationsmuster ausgewählt werden, um dann entsprechend den Antriebsmotor 22 anzusteuern.

## Patentansprüche

1. Druckwellenmassagegerät für die Klitoris, mit
einer Druckfelderzeugungseinrichtung (10), die mindestens einen Hohlraum (12) mit einem ersten Ende (12a) und einem dem ersten Ende (12a) gegenüberliegenden und vom ersten Ende (12a) entfernt gelegenen zweiten Ende (12b) aufweist, wobei der Hohlraum (12) von einer seine beiden Enden (12a, 12b) miteinander verbindenden Seitenwandung (12c) begrenzt wird und das erste Ende (12a) mit einer Öffnung (8) zum Aufsetzen auf die Klitoris versehen ist, und
einer Antriebseinrichtung (20, 22), die ausgebildet ist, eine Änderung des Volumens des mindestens einen Hohlraumes (12) zwischen einem Minimalvolumen und einem Maximalvolumen derart zu bewirken, dass in der Öffnung (8) ein stimulierendes Druckfeld erzeugt wird,
**dadurch gekennzeichnet, dass**
der Hohlraum (12) von einer einzigen durchgehenden Kammer (14) gebildet ist,
die den Hohlraum (12) begrenzende und seine beiden Enden (12a, 12b) miteinander verbindende Seitenwandung (12c) der Kammer (14) frei von Unstetigkeitsstellen ist,
der Hohlraum (12) der Kammer (14) an seinem zweiten Ende (12b) mit einer flexiblen Membran (18) verschlossen ist, die sich im Wesentlichen über den gesamten Querschnitt des Hohlraumes (12) erstreckt und von der Antriebseinrichtung (20, 22) abwechselnd in Richtung auf die Öffnung (8) und in hierzu entgegengesetzter Richtung bewegt wird, und
das Verhältnis von Volumenänderung zum Minimalvolumen nicht kleiner als 1/10 und nicht größer als 1 ist.

2. Gerät nach Anspruch 1, **dadurch gekennzeichnet, dass** der Hohlraum (12) der Kammer (14) die Form eines durchgehenden Rohres aufweist.

3. Gerät nach Anspruch 1 oder 2, **dadurch gekennzeichnet, dass** das Verhältnis der quer zu seiner Längserstreckung definierten Breite des Hohlraumes (12) der Kammer (14) zur in Richtung seiner Längserstreckung definierten Länge (L) des Hohlraumes (12) der Kammer (14) zwischen 0,1 und 1,0, vorzugsweise zwischen 0,2 und 0,6, insbesondere zwischen 0,38 und 0,4, liegt.

4. Gerät nach mindestens einem der vorangegangenen Ansprüche, **dadurch gekennzeichnet, dass** der die Öffnung (8) enthaltende Abschnitt der Kammer (14) als auswechselbare Tülle (6) vorgesehen ist, deren innere Seitenwandung einen zur Öffnung (8) führenden Abschnitt (12c1) der Seitenwandung (12c) des Hohlraumes (12) bildet.

5. Gerät nach Anspruch 4, **dadurch gekennzeichnet, dass** die Tülle (6) aus flexiblem Material, vorzugsweise aus Silikon, hergestellt ist.

6. Gerät nach Anspruch 4 oder 5, **dadurch gekennzeichnet, dass** die innere Seitenwandung der Tülle (6) im Wesentlichen vollständig die das erste Ende (12a) mit dem zweiten Ende (12b) des Hohlraumes (12) und somit die Öffnung (8) mit der Membran (18) verbindende Seitenwandung (12c) des Hohlraumes (12) bildet und die Tülle (6) mit der Membran (18) gemeinsam zu einem einstückigen Bauteil zusammengefasst ist.

7. Gerät nach mindestens einem der vorangegangenen Ansprüche, **dadurch gekennzeichnet, dass** das Druckfeld aus einem Muster von relativen Unter- und Überdrücken besteht, welche auf einen Referenzdruck, vorzugsweise auf den Normaldruck, aufmoduliert sind.

8. Gerät nach Anspruch 7, **dadurch gekennzeichnet, dass** der Betrag des relativen Überdruckes, bezogen auf den Normaldruck (P0), kleiner als der Betrag des relativen Unterdruckes, bezogen auf den Normaldruck (P0), ist.

9. Gerät nach Anspruch 8, **dadurch gekennzeichnet, dass** der Betrag des relativen Überdruckes, bezogen auf den Normaldruck (P0), nicht mehr als 10% des Betrages des relativen Unterdruckes, bezogen auf den Normaldruck (P0), beträgt.

10. Gerät nach mindestens einem der Ansprüche 1 bis 6, **dadurch gekennzeichnet, dass** das Druckfeld aus einem Muster von relativen Unterdrücken besteht, welche auf einen Referenzdruck, vorzugsweise auf den Normaldruck (P0), aufmoduliert sind.

11. Gerät nach einem der Ansprüche 7 bis 10, **dadurch gekennzeichnet, dass** das Druckfeld einen im Wesentlichen sinusförmig-periodischen Druckverlauf aufweist.

12. Gerät nach mindestens einem der vorangegangenen Ansprüche, **gekennzeichnet durch** eine Steuerungseinrichtung (26, 32, 34), die die Antriebseinrichtung (20, 22) ansteuert und mindestens ein Bedienmittel (32, 34) aufweist, durch das die jeweilige Modulation des Druckfeldes veränderbar ist.

13. Gerät nach mindestens einem der vorangegangenen Ansprüche, **dadurch gekennzeichnet, dass** das Gerät ein, vorzugsweise mit einer Batterie (30) betriebenes, Handgerät ist.

14. Gerät nach mindestens einem der vorangegangenen Ansprüche, **dadurch gekennzeichnet, dass** das Verhältnis von Volumenänderung zum Minimalvolumen nicht kleiner als 1/8 ist.

15. Gerät nach mindestens einem der vorangegangenen Ansprüche, **dadurch gekennzeichnet, dass** das Verhältnis von Volumenänderung zum Minimalvolumen nicht größer als 1/2 ist.

16. Gerät nach mindestens einem der vorangegangenen Ansprüche, **dadurch gekennzeichnet, dass** die Membran (18) aus Silikon hergestellt ist.

## Claims

1. Pressure wave massage device for the clitoris, comprising
a pressure field generating device (10) which has at least one cavity (12) with a first end (12a) and a second end (12b) located opposite the first end (12a) and distanced from the first end (12a), with the cavity (12) being delimited by a side wall (12c) joining its two ends (12a, 12b) to one another, and the first end (12a) being provided with an opening (8) for placing on the clitoris, and
a drive device (20, 22), which is configured to generate a change in volume of the at least one cavity (12) between a minimum volume and a maximum volume such that a stimulating pressure field is generated in the opening (8),
**characterised in that**
the cavity (12) is formed by a single continuous chamber (14),
the side wall (12c) of the chamber (14) which delimits the cavity (12) and joins its two ends (12a, 12b) to one another other is free of points of discontinuity,
the cavity (12) of the chamber (14) is closed at its second end (12b) by a flexible membrane (18) which extends essentially over the whole cross-section of the cavity (12) and is moved by the drive device (20, 22) alternately in the direction of the opening (8) and in a direction opposite to the latter, and
the ratio of the volume change to the minimum volume is not lower than 1/10 and not greater than 1.

2. Device according to claim 1, **characterised in that** the cavity (12) of the chamber (14) has the form of a continuous tube.

3. Device according to claim 1 or 2, **characterised in that** the ratio of the width of the cavity (12) of the chamber (14) defined perpendicular to its longitudinal extension to the length (L) of the cavity (12) of the chamber (14) defined in the direction of its longitudinal extension, ranges from 0.1 and 1.0, preferably between 0.2 and 0.6, specifically between 0.38 and 0.4.

4. Device according to at least one of the preceding claims, **characterised in that** the section of the chamber (14) comprising the opening (8) is provided as an exchangeable nozzle (6), with its inner side wall forming a section (12c1) of the side wall (12c) of the cavity (12) leading towards the opening (8).

5. Device according to claim 4, **characterised in that** the nozzle (6) is made from a flexible material, preferably silicone.

6. Device according to claim 4 or 5, **characterised in that** the inner side wall of the nozzle (6) forms essentially completely the side wall (12c) of the cavity (12) connecting the first end (12a) to the second end (12b) of the cavity (12) and thus connecting the opening (8) to the membrane (18) and the nozzle (6) is combined with the membrane (18) to form a one-piece component.

7. Device according to at least one of the preceding claims, **characterised in that** the pressure field consists of a pattern of relative negative pressures and overpressures, which are modulated to a reference pressure, preferably to the normal pressure.

8. Device according to claim 7, **characterised in that** the value of the relative overpressure, relative to the normal pressure (P0), is below the value of the relative negative pressure, relative to the normal pressure (P0).

9. Device according to claim 8, **characterised in that** the value of the relative overpressure, relative to the normal pressure (P0), is not more than 10% of the value of the relative negative pressure, relative to the normal pressure (P0).

10. Device according to at least one of claims 1 to 6, **characterised in that** the pressure field consists of a pattern of relative negative pressures, which are modulated to a reference pressure, preferably to the normal pressure (P0).

11. Device according to any of claims 7 to 10, **characterised in that** the pressure field has an essentially sinusoidal periodic pressure progression.

12. Device according to at least one of the preceding claims, **characterised by** a controller (26, 32, 34) which controls the drive device (20, 22) and comprises at least one control means (32, 34), by means of which the respective modulation of the pressure field can be varied.

13. Device according to at least one of the preceding claims, **characterised in that** the device is a hand-held device, preferably operated by a battery (30).

14. Device according to at least one of the preceding claims, **characterised in that** the ratio of the volume change to the minimum volume is not below 1/8.

15. Device according to at least one of the preceding claims, **characterised in that** the ratio of the volume change to the minimum volume is not greater than 1/2.

16. Device according to at least one of the preceding claims, **characterised in that** the membrane (10) is made of silicone.

## Revendications

1. Appareil de massage à ondes de pression pour le clitoris, avec
un dispositif de production de champ de pression (10), qui présente au moins un espace creux (12) avec une première extrémité (12a) et une seconde extrémité (12b) faisant face à la première extrémité (12a) et placée de manière éloignée de la première extrémité (12a), dans lequel l'espace creux (12) est délimité par une paroi latérale (12c) reliant entre elles ses deux extrémités (12a, 12b) et la première extrémité (12a) est pourvue d'une ouverture (8) destinée à être placée sur le clitoris, et
un dispositif d'entraînement (20, 22), qui est réalisé pour provoquer une modification du volume de l'au moins un espace creux (12) entre un volume minimal et un volume maximal de telle manière qu'un champ de pression de stimulation est produit dans l'ouverture (8),
**caractérisé en ce que**
l'espace creux (12) est formé par une unique chambre (14) traversante,
la paroi latérale (12c) de la chambre (14), délimitant l'espace creux (12) et reliant entre elles ses deux extrémités (12a, 12b), est exempte d'emplacements de discontinuité,
l'espace creux (12) de la chambre (14) est fermé au niveau de sa seconde extrémité (12b) par une membrane (18) flexible, qui s'étend sensiblement sur l'ensemble de la section transversale de l'espace creux (12) et est déplacée par le dispositif d'entraînement (20, 22) en alternance en direction de l'ouverture (8) et dans une direction opposée par rapport à celle-ci, et
le rapport de la modification de volume par rapport au volume minimal n'est pas inférieur à 1/10 et n'est pas supérieur à 1.

2. Appareil selon la revendication 1, **caractérisé en ce que** l'espace creux (12) de la chambre (14) présente la forme d'un tube continu.

3. Appareil selon la revendication 1 ou 2, **caractérisé en ce que** le rapport entre la largeur, définie de manière transversale par rapport à son extension longitudinale, de l'espace creux (12) de la chambre (14) et la longueur (L), définie en direction de son extension longitudinale, de l'espace creux (12) de la chambre (14) est compris entre 0,1 et 1,0, de préférence entre 0,2 et 0,6, en particulier entre 0,38 et 0,4.

4. Appareil selon au moins l'une quelconque des revendications précédentes, **caractérisé en ce que** la section, contenant l'ouverture (8), de la chambre (14) est prévue en tant qu'embout (6) interchangeable, dont la paroi latérale intérieure forme une section (12c1), menant vers l'ouverture (8), de la paroi latérale (12c) de l'espace creux (12).

5. Appareil selon la revendication 4, **caractérisé en ce que** l'embout (6) est fabriqué en un matériau flexible, de préférence en silicone.

6. Appareil selon la revendication 4 ou 5, **caractérisé en ce que** la paroi latérale intérieure de l'embout (6) forme sensiblement en totalité la paroi latérale (12c) de l'espace creux (12), reliant la première extrémité (12a) à la seconde extrémité (12b) de l'espace creux (12) et ainsi l'ouverture (8) à la membrane (18), et l'embout (6) est regroupé à la membrane (18) conjointement pour former un composant d'un seul tenant.

7. Appareil selon au moins l'une quelconque des revendications précédentes, **caractérisé en ce que** le champ de pression est constitué d'un motif de dépressions et de surpressions relatives, lesquelles sont modulées sur une pression de référence, de préférence sur la pression normale.

8. Appareil selon la revendication 7, **caractérisé en ce que** la valeur de la surpression relative, par rapport à la pression normale (P0), est inférieure à la valeur de la dépression relative, par rapport à la pression normale (P0).

9. Appareil selon la revendication 8, **caractérisé en ce que** la valeur de la surpression relative, par rapport à la pression normale (P0), n'est pas supérieure à 10 % de la valeur de la dépression relative, par rapport à la pression normale (P0).

10. Appareil selon au moins l'une quelconque des revendications 1 à 6, **caractérisé en ce que** le champ de pression est constitué d'un motif de dépressions relatives, lesquelles sont modulées sur une pression de référence, de préférence sur la pression normale (P0).

11. Appareil selon l'une quelconque des revendications 7 à 10, **caractérisé en ce que** le champ de pression présente une évolution de pression sensiblement périodique de forme sinusoïdale.

12. Appareil selon au moins l'une quelconque des revendications précédentes, **caractérisé par** un dispositif de commande (26, 32, 34), qui pilote le dispositif d'entraînement (20, 22) et présente au moins un moyen d'utilisation (32, 34), par lequel la modulation respective du champ de pression peut être modifiée.

13. Appareil selon au moins l'une quelconque des revendications précédentes, **caractérisé en ce que** l'appareil est un appareil portatif, fonctionnant de préférence avec une batterie (30).

14. Appareil selon au moins l'une quelconque des revendications précédentes, **caractérisé en ce que** le rapport de la modification de volume par rapport au volume minimal n'est pas inférieur à 1/8.

15. Appareil selon au moins l'une quelconque des revendications précédentes, **caractérisé en ce que** le rapport de la modification de volume par rapport au volume minimal n'est pas supérieur à 1/2.

16. Appareil selon au moins l'une quelconque des revendications précédentes, **caractérisé en ce que** la membrane (18) est fabriquée en silicone.
